# EUROPÄISCHE PATENTSCHRIFT

(11) **EP 0 585 592 B1**
(45) Veröffentlichungstag und Bekanntmachung des Hinweises auf die Patenterteilung: **15.11.1995**
(21) Anmeldenummer: 93111754.3
(22) Anmeldetag: 22.07.1993
(51) Int. Cl.: E05D 3/06

(54) **Flügeltürscharnier**
Hinge for internally hung door
Charnière pour porte suspendue de l'intérieur

(30) Priorität: 18.08.1992 DE 4227254
(43) Veröffentlichungstag der Anmeldung: 09.03.1994
(73) Patentinhaber: bulthaup GmbH & Co. Küchensysteme, D-84153 Aich (DE)
(72) Erfinder: Hamberger, Josef, D-84155 Bodenkirchen (DE)
(74) Vertreter: May, Hans Ulrich, Dr.

(56) Entgegenhaltungen:
- WO-A-90/15911
- AT-B- 323 015
- DE-A- 3 202 513

## Beschreibung

Die Erfindung betrifft ein Flügeltürscharnier gemäß dem Oberbegriff des Anspruchs 1.

Flügeltürscharniere werden besonders benötigt für Kücheneinrichtungen, wo meist mehrere Schränke als Ober- oder Unterschränke nebeneinander angeordnet sind. Dabei sollen möglichst schmale und gleichmäßige vertikale Fugen zwischen den Fronten ausgebildet sein und nebeneinanderliegende Türen sollen sich auch unabhängig voneineander gleichzeitig öffnen lassen. Diesem Zweck dienen bekannte Flügeltürscharniere, wie als Beispiel schematisch in Fig. 1 gezeigt, bei denen zwar der türseitige Beschlagskörper in der Flügletür versenkt ist und kaum von dessen Innenwand vorsteht, jedoch der korpusseitige Beschlagskörper erheblich in den Innenraum des Schrankes vorsteht und das Einlegen von Gegenständen, z. B. das Einschieben von seitlich geführten Korbeinsätzen behindert oder deren nutzbare Breite beschränkt. Außerdem kann bei den bisher bekannten Flügeltürscharnieren die Frontdicke einen bestimmten Wert nicht überschreiten.

Aus der Patentschrift AT 32 30 15 ist ein bei geschlossenem Türflügel unsichtbares Scharnier mit zwei Beschlagskörpern (Gehäusen) bekannt, die durch einen Mehrgelenkslenker verbunden sind, der mit einem seiner Lenker an einem der Beschlagskörper in einer zur Schwenkachse der Tür parallelen Ebene angelenkt und mittels eines zweiten Lenkers mit einem am anderen Beschlagskörper verschiebbar geführten dritten Lenker gelenkig verbunden ist. Die Funktionsfähigkeit des Scharniers wird dadurch verbessert, daß zwei solcher Mehrgelenkslenker in zur Schwenkachse symmetrischer Anordnung vorgesehen und miteinander verbunden sind, so daß sie ein Gelenkviereck bilden. Dieses bekannte Scharnier steht jedoch bei geschlossener Tür erheblich in den Schrankinnenraum vor.

Aus der Patentschrift DE 31 18 641 C2 ist ein Scharnier mit einem ersten und zweiten, um eine gemeinsame Achse (A2) schwenkbaren Winkelhebel (H1,H2) bekannt, von dem der erste Winkelhebel (H1) an einem ersten Ende um eine erste ortsfeste Achse (A1) schwenkbar gelagert ist und der zweite Winkelhebel (H2) an einem ersten Ende eine Achse (A3) aufweist, die über einen ersten Kniehebel (H3,H4) mit dem an der Achse (A5) liegenden zweiten Ende des ersten Kniehebels (H1) schwenkbar verbunden ist. Durch weitere konstruktive Maßnahmen, wozu auch ein zweiter Kniehebel sowie eine gebogene Hebelführung gehören, wird ein Öffnungswinkel der Tür bis 270° erreicht, jedoch steht das Scharnier bei geschlossener Tür weit in den Innenraum vor.

Das aus DE 23 62 574 A1 bekannte Scharnier mit einem Öffnungswinkel bis 180° weist zwei Gelenkhebel 4 und 5 auf, die einerseits am Befestigungselement 1 und andererseits an zwei Drehpunkten an einem Scharnierband 3 drehbar gelagert sind, das seinerseits an einem zweiten Befestigungselement 2 drehbar anscharniert ist. Auch dieses bekannte Scharnier steht bei geschlossener Tür erheblich in den Innenraum des Schrankes vor.

Der Erfindung liegt nun die Aufgabe zugrunde, ein Flügeltürscharnier zu schaffen, das bei geöffneter Tür nicht in den Schrankinnenraum hineinragt, einen korpusseitigen Scharnierteil aufweist, der flächenbündig in die Korpuswand integriert ist, und das die Tür beim Öffnen so weit von der Korpusvorderkante abhebt, daß sie vor der Nachbarfront steht, wodurch größere Frontdicken möglich sind und ein Öffnungswinkel bis etwa 180° erreicht wird.

Diese Aufgabe wird gelöst durch ein Flügeltürscharnier mit den im Anspruch 1 angegebenen Merkmalen. Bevorzugte Ausführungsformen sind in den Unteransprüchen angegeben.

Die Erfindung wird erläutert durch die folgende Beschreibung eines Ausführungsbeispiels, die sich auf die beigefügte Zeichnung bezieht: Hierin zeigen:
Fig. 1 ein bekanntes Flügeltürscharnier in Draufsicht, geschlossen bzw. geöffnet;
Fig. 2 ein erfindungsgemäßes Flügeltürscharnier schematisch in Draufsicht, geöffnet;
Fig. 3 das erfindungsgemäße Flügeltürscharnier bei geschlossener Tür.

Fig. 2 zeigt den in eine Einfräsung der Tür eingesetzten Türbeschlagskörper 1 des Flügeltürscharniers und den in eine Einfräsung des Korpus flächenbündig mit dessen Innenwand eingesetzten Korpusbeschlagskörper 2. Diese Einfräsung ist nur durch einen unauffällig überstehenden Rand abgedeckt, so daß der Innenraum des Schrankes in voller Breite für Einbauten und ausziehbare Elemente genutzt werden kann.

Die Beschlagskörper 1 und 2 sind durch zwei übereinander angeordnete Mehrgelenkslenker 3 und 4 verbunden, die mit ihrem einen Ende an je einem von zwei in einer zur Türinnenfläche 25 parallelen Ebene in einem Abstand voneinander liegenden Punkten 5 und 6 an dem in der Tür versenkten Türbeschlagskörper 1 angelenkt sind. Durch einen an ihrem anderen Ende ausgebildeten Zapfen 7 und 8 sind sie in je einer von zwei gebogenen Führungsnuten 9 und 10 verschiebbar geführt, die im Korpusbeschlagskörper 2 an gegenüberliegenden Innenflächen desselben mit entgegengesetzter Wölbung ausgebildet sind. Die Zapfen 7 und 8 sind in diesen Nuten zwischen deren Ende und wenigstens einem (nicht gezeigten) frontseitigen Anschlag im Beschlagskörper 2 verschiebbar.

Jeder Mehrgelenkslenker 3 und 4 besteht aus drei aneinander angelenkten Lenkerteilen, und zwar der in der Figur obere Mehrgelenkslenker 3 aus einem ersten geraden Lenkerteil 11, der den Zapfen 7 trägt, und einem am Türbeschlagskörper 1 am Punkt 5 angelenkten zweiten geraden Lenkerteil 12, wobei die freien Enden 14 und 15 dieser Lenkerteile an den Enden eines gebogenen Lenkerzwischenteils 13 angelenkt sind, dessen Höhlung zur Türinnenfläche 25 gerichtet ist. Der darunterliegende zweite Mehrgelenkslenker 4 weist einen ersten gebogenen Lenkerteil 16 auf, der den Zapfen 8 trägt, sowie einen am Türbeschlagskörper 1 am Punkt 6 angelenkten zweiten geraden Lenkerteil 17, wobei die freien Enden 19 und 20 dieser Lenkerteile an den Enden eines gebogenen Lenkerzwischenteils 18 angelenkt sind, dessen Höhlung ebenfalls zur Türinnenfläche 25 gerichtet ist. Die Wölbung der gebogenen Führungsnut 9, in der der Zapfen 7 des ersten geraden Lenkerteils 11 geführt ist, springt zur inneren Seitenwand 21 des Korpus vor, während die Wölbung der anderen gebogenen Führungsnut 10, in der der Zapfen 8 des ersten gebogenen Lenkerteils 16 geführt ist, entgegengesetzt gerichtet ist.

Die Länge und die Wölbung der Lenkerteile 11, 12, 13 bzw. 16, 17 und 18 und der Führungsnuten 9 und 10 sowie der Abstand der Anlenkpunkte 5 und 6 voneinander sind so gewählt, daß die scharnierseitige Schmalseite 22 der Flügeltür sich in Öffnungsstellung der Tür vor der Frontaußenwand 24 einer benachbarten geschlossenen Flügeltür befindet und außerdem die Flügeltür fast 180° geöffnet werden kann, so daß ihre Frontaußenwand 23 gegenüber der Frontaußenwand 24 der benachbarten Flügeltür und fast parallel zu dieser liegt.

Wie ersichtlich, können auf diese Weise die Flügeltüren mit größerer Dicke ausgebildet werden.

Vorzugsweise sind die Abmessungen und Anordnungen der Einzelteile der Mehrgelenkslenker und Beschlagskörper so gewählt, daß der Abstand der Außenkante der Schmalseite 22 der 90° geöffneten Flügeltür von der Frontaußenwand 24 der benachbarten Flügeltür so groß ist, daß auch diese Tür in gleicher Schwenkrichtung geöffnet werden kann.

Eine Begrenzung des Öffnungswinkels auf vorgegebene Positionen ist einstellbar.

Das erfindungsgemäße Flügeltürscharnier benötigt keine eigene Grundplatte und läßt sich in der Serienfertigung unkompliziert montieren und auf der Baustelle auch leicht demontieren. Es bietet in üblicher Weise die Möglichkeit einer dreidimensionalen Justierung und Nullpunktjustierung.

Trotz Mehrgelenkfunktion und neuer Montagetechnik ist eine komfortable Schließautomatik gegeben. Sie bewirkt eine Türzuhaltung ohne Schnäpper und außerdem eine automatische weiche Schließung ab ca. 15°.

Das Flügeltürscharnier ist in der gezeigten Ausführungsform für aufliegende Türen vorgesehen und ist bei geschlossener Tür von außen nicht sichtbar. Bei geöffneter Tür sind klar gestaltete funktionelle Teile sichtbar. Abdeckkappen werden nicht benötigt.

Das erfindungsgemäße neuartige Flügeltürscharnier stellt also eine Erweiterung der bisher bekannten form- oder kraftschlüssig wirkenden Scharniere mit Grundplatte mit vorteilhaften Eigenschaften dar, die bisher nicht erreicht wurden, mit vor allem dem Vorteil, daß der Schrankinnenraum in voller Breite genutzt werden kann.

## Patentansprüche

1. Flügeltürscharnier mit zwei Beschlagskörpern (1,2), die durch einen Mehrgelenkslenker (3,4) verbunden sind, der mit einem seiner Lenker (12,17) an einem der Beschlagskörper in einem zur Schwenkachse der Tür parallelen Ebene angelenkt und mittels eines zweiten Lenkers (13,18) mit einem am anderen Beschlagskörper verschiebbar geführten dritten Lenker (12,16) gelenkig verbunden ist, **dadurch gekennzeichnet,** daß der Türbeschlagskörper (1) und der Korpusbeschlagskörper (2) durch zwei übereinander angeordnete Mehrgelenkslenker (3,4) verbunden sind, die mit ihrem einen Ende an je einem von zwei in einer zur Türinnenfläche (25) parallelen Ebene in einem Abstand voneinander liegenden Punkten (5,6) an dem in der Tür versenkbaren Türbeschlagskörper (1) angelenkt und durch einen an ihrem anderen Ende ausgebildeten Zapfen (7,8) in je einer von zwei in dem in einer Seitenwand des Korpus versenkbaren Korpusbeschlagskörper (2) an gegenüberliegenden zur Lenkerebene parallelen Innenflächen desselben mit entgegengesetzter Wölbung ausgebildeten gebogenen Führungsnuten (9,10) zwischen deren Ende und wenigstens einem frontseitigen Anschlag im Korpusbeschlagskörper (2) verschiebbar geführt sind.

2. Flügeltürscharnier nach Anspruch 1, dadurch gekennzeichnet, daß der erste Mehrgelenkslenker (3) mit einem ersten geraden Lenkerteil (11), der den Zapfen (7) trägt, und einem am Türbeschlagskörper (1) an einem Punkt (5) angelenkten zweiten geraden Lenkerteil (12) ausgebildet ist und die freien Enden (14, 15) der Lenkerteile (11, 12) an den Enden eines gebogenen Lenkerzwischenteils (13) angelenkt sind, dessen Höhlung zur Türinnenfläche (25) gerichtet ist, und der zweite Mehrgelenkslenker (4) mit einem ersten gebogenen Lenkerteil (16), der den Zapfen (8) trägt, und einem am Türbeschlagskörper (1) an einem weiteren Punkt (6) angelenkten zweiten geraden Lenkerteil (17) ausgebildet ist und die freien Enden (19, 20) dieser Lenkerteile (16, 17) an den Enden eines gebogenen Lenkerzwischenteils (18) angelenkt sind, dessen Höhlung auch zur Türinnenfläche (25) gerichtet ist, wobei die Wölbung der gebogenen Führungsnut (9), in der der Zapfen (7) des ersten geraden Lenkerteils (11) geführt ist, zur inneren Seitenwand des Korpus vorspringt und die Wölbung der anderen gebogenen Führungsnut (10), in der der Zapfen (8) des ersten gebogenen Lenkerteils (16) geführt ist, entgegengesetzt gerichtet ist.

3. Flügeltürscharnier nach Anspruch 1 oder 2, dadurch gekennzeichnet, daß die Länge und Wölbung der Lenkerteile (11-13, 16-18) und der Führungsnuten (9, 10) und der Abstand der Anlenkpunkte (5, 6) voneinander so gewählt sind, daß die scharnierseitige Schmalseite (22) der Flügeltür sich in Öffnungsstellung vor der Frontaußenwand (24) einer benachbarten geschlossenen Flügeltür befindet und die Flügeltür fast 180° geöffnet werden kann, so daß ihre Frontaußenwand (23) gegenüber der Frontaußenwand (24) der benachbarten Flügeltür liegt.

4. Flügeltürscharnier nach Anspruch 3, dadurch gekennzeichnet, daß der Abstand der Außenkante der Schmalseite (22) der 90° geöffneten Flügeltür von der Frontaußenwand (24) der benachbarten Flügeltür so groß ist, daß auch diese Tür in gleicher Schwenkrichtung geöffnet werden kann.

## Claims

1. A wing-door hinge with two mounting elements (1, 2) which are interconnected by a multi-hinge guide (3, 4), which is hinged with one of its guides (12, 17) to one of the mounting elements at a plane parallel to the pivot axis of the door, and by means of a second guide (13, 18) to a third guide (12, 16) which is displaceably guided on the other mounting element, **characterized in that** the door mounting element (1) and the body mounting element (2) are interconnected by two stacked multi-hinge guides (3, 4), which are each hinged with their one respective end to one of two points (5, 6) which are placed at a distance from each other and in a parallel plane relative to the inside surface of the door (25) to the door mounting element (1) which is concealable in the door, and displaceably guided by way of a pin (7, 8) established at their other end into one of two body mounting elements (2), which are concealable in the sidewall of the body, on opposite parallel inside surfaces of the latter, relative to the guide plane, with guide grooves (9, 10) arranged with opposing curvature between their end and at least one front abutment in the body mounting element (2).

2. A wing-door hinge according to claim 1, **characterized in that** the first multi-hinge guide (3) is fitted with a first straight guide element (11) which supports the pin (7) and a second straight guide element (12) which is hinged to the door mounting element (1) at a point (5), and that the free ends (14, 15) of the guide elements (11, 12) are hinged at the ends of a curved intermediate guide element (13) the hollow of which is oriented towards the inside surface of the door (25), and the second multi-hinge guide (4) is equipped with a first curved guide element (16) which supports the pin (8) and with a second straight guide element (17) which is hinged to the door mounting element (1) at an additional point (6), and that the free ends (19, 20) of these guide elements (16, 17) are hinged to the ends of a curved intermediate guide element (18) the hollow of which is oriented towards the inside surface of the door (25), and that the curvature of the curved guide groove (9), in which the pin (7) of the first straight guide element (11) is guided, protrudes towards the inner side wall of the body and the curvature of the other curved guide groove (10), in which the pin (8) of the first curved guide element (16) is guided, is oriented in opposition.

3. A wing-door hinge according to claim 1 or 2, **characterized in that** the length of the curvature of the guide elements (11 - 13, 16 - 18) and of the guide grooves (9, 10) and the distance between the hinge points (5, 6) is chosen so that the hinge-sided narrow side (22) of the wing door in its open position is located in front of the outside front wall (24) of an adjacent shut wing door and that the wing door can be opened by almost 180°, so that its outside front wall (23) is placed opposite the outside front wall (24) of the adjacent wing door.

4. A wing-door hinge according to claim 3, **characterized in that** the distance of the outside edge of the narrow side (22) of a 90° open wing door from the outside front wall (24) of the adjacent wing door is so great that this door can also be opened in the same pivot direction.

## Revendications

1. Charnière pour porte suspendue de l'intérieur avec deux corps d'armature (1, 2) reliés par un bras à plusieurs articulations (3, 4) qui est articulé avec une de ses parties (12, 17) à l'un des corps d'armature dans un plan parallèle à l'axe de pivotement de la porte et est relié de façon articulée, au moyen d'une seconde partie (13, 18), à une troisième partie (12, 16) guidée de façon mobile sur l'autre corps d'armature, caractérisée en ce que le corps d'armature de la porte (1) et le corps d'armature du corps (2) sont reliés au corps d'armature de la porte (1), escamotable dans la porte, par deux bras (3, 4) à plusieurs articulations, disposés l'un au- dessus de l'autre et qui sont articulés avec l'une de leur extrémité, en l'un des deux points (5, 6) situés, avec un écartement entre eux, dans un plan parallèle à la surface intérieure de la porte (25) et sont guidés de façon mobile dans le corps d'armature du corps (2) par un tourillon (7, 8) disposé à leur autre extrémité, dans une des deux rainures de guidage (9, 10) courbes, conçues avec une courbure inverse, dans le corps d'armature du corps (2) escamotable dans une paroi latérale du corps, contre les surfaces intérieures de celui-ci, surfaces opposées et parallèles au plan du bras, entre l'extrémité des rainures de guidage et au moins une butée frontale.

2. Charnière pour porte suspendue de l'intérieur selon la revendication 1, caractérisée en ce que le premier bras à plusieurs articulations (3) se présente sous la forme d'un première partie droite (11) qui porte le tourillon (7) et d'une seconde partie droite (12) articulée sur le corps d'armature de la porte (1), en un point (5), et en ce que les extrémités libres (14, 15) des parties de bras (11, 12) sont articulées aux extrémités d'une partie intermédiaire courbe (13) dont le creux est dirigé vers la surface intérieure de la porte (25), et en ce que le second bras à plusieurs articulations (4) se présente sous la forme d'une première partie courbe (16) qui porte le tourillon (8) et d'une seconde partie droite (17) articulée sur le corps d'armature de la porte (1), en un point supplémentaire (6), et en ce que les extrémités libres (19, 20) de ces parties de bras (16, 17) sont articulées aux extrémités d'une partie intermédiaire courbe (18) dont le creux est également dirigé vers la surface intérieure de la porte (25), la courbure de la rainure de guidage courbe (9) dans laquelle est guidé le tourillon (7) de la première partie droite du bras (11) faisant saillie vers la paroi latérale intérieure du corps et la courbure de l'autre rainure de guidage courbe (10) dans laquelle est guidé le tourillon (8) de la première partie courbe du bras (16) étant dirigée dans le sens opposé.

3. Charnière pour porte suspendue de l'intérieur selon les revendications 1 ou 2, caractérisée en ce que la longueur et la courbure des partie de bras (11-13, 16-18) et des rainures de guidage (9, 10) ainsi que l'écartement des points d'articulation (5, 6) les uns par rapport aux autres sont choisis de façon à ce que le chant (22) de la porte suspendue de l'intérieur, situé du côté de la charnière, se trouve en position d'ouverture devant la paroi frontale extérieure (24) d'une porte voisine fermée, suspendue de l'intérieur, et à ce que la porte puisse être ouverte à pratiquement 180° de sorte que sa paroi frontale extérieure (23) se trouve en face de la paroi frontale extérieure (24) de la porte voisine suspendue de l'intérieur.

4. Charnière pour porte suspendue de l'intérieur selon la revendication 3, caractérisée en ce que l'écartement entre le bord extérieur du chant (22) de la porte suspendue de l'intérieur, ouverte à 90°, et la paroi frontale extérieure (24) de la porte voisine, suspendue de l'intérieur, est si grand que cette porte peut également être ouverte dans le même sens de pivotement.
